# FASCICULE DE BREVET EUROPEEN

(11) **EP 3 049 336 B1**
(45) Date de publication et mention de la délivrance du brevet: **26.07.2017**
(21) Numéro de dépôt: 14793224.8
(22) Date de dépôt: 26.09.2014
(51) Int. Cl.: B65D 5/00

(54) **PLATEAU EN MATIERE EN FEUILLE DE CARTON, FLAN, DISPOSITIF ET PROCEDE POUR LA REALISATION D'UN TEL PLATEAU**
SCHALE AUS WELLPAPPE, ZUSCHNITT, VORRICHTUNG UND VERFAHREN ZUR HERSTELLUNG SOLCH EINER SCHALE
TRAY MADE FROM CARDBOARD SHEET MATERIAL, BLANK, DEVICE AND METHOD FOR PRODUCING SUCH A TRAY

(30) Priorité: 27.09.2013 FR 1359358
(43) Date de publication de la demande: 03.08.2016
(73) Titulaire: Otor, 92000 Puteaux (FR)
(72) Inventeur: LELAY, Nicolas, F-92110 Clichy (FR); PIERAS, Guillaume, F-94470 Boissy-Saint-Leger (FR)
(74) Mandataire: Benech, Frédéric
(86) Numéro de dépôt international: PCT/FR2014/052424
(87) Numéro de publication internationale: WO 2015/044606

(56) Documents cités:
- EP-A1- 1 746 034
- DE-U1- 8 610 403
- GB-A- 2 281 066
- US-A1- 2009 057 382

## Description

La présente invention concerne un plateau en matière en feuille de carton comportant un fond rectangulaire et une ceinture de parois latérales renforcée par des piliers formés par pliage d'une partie des parois.

Elle concerne également un flan pour la réalisation d'un tel plateau, ainsi qu'un dispositif et un procédé correspondant.

Elle trouve une application particulièrement importante bien que non exclusive dans le domaine des plateaux de stockage et de transport de produits empaquetés de tout type (rigides ou flexibles) dont l'utilisation n'est pas limitée au transport (nécessitant une bonne rigidité et une bonne résistance à la compression) mais est également appropriée pour le stockage et la présentation des produits en rayons.

De tels plateaux sont modulables et autorisent ainsi un panachage les rendant adaptés à la livraison et/ou à la promotion simultanée de plusieurs produits différents.

Dans le cas où ils sont utilisés avec un couvercle, ils sont d'une ouverture facile. Lorsqu'ils sont ouverts sur le côté, ils permettent alors aux produits d'être visibles en les rendant également directement accessibles aux consommateurs.

On connaît déjà (FR 2 747 643) des plateaux en carton ondulé muni de piliers d'angle obtenus par pliage de rabats d'extrémité.

De tels plateaux, s'ils présentent une bonne résistance à la compression, ne permettent pas une présentation des produits sur les côtés.

On connaît également (EP 2 036 827) des plateaux modulaires munis d'éléments de support connectables au plateau du dessus par le bais de piliers latéraux obtenus par pliage.

De tels emballages nécessitent la présence de tiges de jonction et sont dès lors compliqués à mettre en oeuvre. D'autres plateaux sont connus des documents GB 2 281 066, EP 1 746 034 et DE8610403 U1. La présente invention vise à fournir un plateau, un flan en matière en feuille de carton, un dispositif et un procédé de réalisation d'un tel plateau, répondant mieux que ceux antérieurement connus aux exigences de la pratique, notamment en ce qu'elle propose un plateau permettant une utilisation adaptée à toutes les tailles de produits, une présentation homogène en linéaire, en PLV ou sur palette, en ce qu'elle optimise l'espace de vente, en ce qu'elle facilite l'accès aux produits tout en permettant une excellente identification de la marque et ce avec une possibilité de fabrication automatique à grande cadence (supérieure à trente coups /minute).

Avec l'invention, les coûts d'empaquetages multiples sont par ailleurs réduits, du fait du caractère modulaire des plateaux qui sont stockables pour des produits différents sur une même palette.

De même un ratio Résistance/Surface/poids optimisé est obtenu, et ce avec un carton, qui peut être entièrement recyclé ce qui réduit les émissions de CO2.

Enfin, un tel plateau permet de limiter le nombre de mouvements pour la mise en linéaire, en éliminant la nécessité d'un cutter et/ou de prédécoupes lors de la mise en rayon.

Dans ce but l'invention propose notamment un plateau en matière en feuille de carton comportant un fond rectangulaire et une ceinture de parois latérales, à savoir deux premières parois latérales opposées, dites premières parois, au moins une desdites premières parois étant reliée de part et d'autre par des premières lignes de pliage à des rabats d'extrémité, dits premiers rabats, eux-mêmes respectivement reliés ou non en partie supérieure à un second rabat par une deuxième ligne de pliage, et deux secondes parois latérales opposées, dites secondes parois, caractérisé en ce que les secondes parois comportent chacune un panneau central rectangulaire de longueur inférieure à la longueur du fond, ledit panneau étant relié à chacune de ses extrémités latérales par une troisième ligne de pliage à un élément de renfort formant pilier replié et collé sur ledit panneau central, et/ou sur le premier rabat de la première paroi adjacente, à savoir un premier élément de renfort situé entièrement à distance de ladite première paroi adjacente, et un second élément de renfort.

Dans des modes de réalisation avantageux, on a de plus et/ou par ailleurs recours à l'une et/ou à l'autre des dispositions suivantes :
- le premier élément de renfort est formé par une languette verticale collée sur la face interne ou externe de la seconde paroi correspondante ;
- le premier élément de renfort est formé par deux languettes reliées entre elles par des quatrièmes lignes de pliage, repliées et collées l'une sur l'autre à 180°;
- le premier élément de renfort est formé par trois languettes verticales rectangulaires, reliées entre elles par des quatrièmes lignes de pliage, les deux premières languettes formant ledit pilier de section transversale triangulaire et la troisième languette, d'extrémité, étant collée sur la face interne de la seconde paroi correspondante ou sur le premier rabat de la première paroi adjacente ;

- le premier élément de renfort est formé par quatre languettes verticales rectangulaires, reliées entre elles par des quatrièmes lignes de pliage, les deux ou trois premières languettes formant ledit pilier de section transversale triangulaire, rectangulaire ou trapézoïdale et la quatrième languette d'extrémité étant collée sur la face interne de la seconde paroi correspondante ou sur le premier rabat de la première paroi adjacente ;
- la languette d'extrémité comprend une extrémité formant tenon en excroissance par rapport à la hauteur de la seconde paroi, le fond du plateau comprenant des évidements de forme complémentaire et disposés au droit desdits tenons, pour encastrement des tenons du plateau du dessous ;
- le panneau central de chacune des secondes parois est décentré par rapport à l'axe central du plateau perpendiculaire auxdites secondes parois ;
- l'une des extrémités latérales de chaque panneau central de seconde paroi, est adjacente à une même première paroi pour former un pilier d'angle avec l'élément de renfort correspondant, l'autre extrémité dudit panneau étant située à un niveau intermédiaire de ladite seconde paroi pour former un pilier intermédiaire avec l'autre de ses éléments de renfort ;
- les éléments de renfort sont symétriques par rapport à l'axe central de panneau perpendiculaire aux secondes parois, pour former des piliers intermédiaires ;
- au moins une des premières parois comprend en partie supérieure un troisième rabat relié à ladite première paroi par une cinquième ligne de pliage, double, ledit troisième rabat étant rabattu vers l'intérieur du plateau sur la face interne de la dite première paroi correspondante ;
- chacune des premières parois comprend un troisième rabat ;
- la ou les premières parois munies de troisièmes rabats sont de plus petite hauteur que les secondes parois, les premiers rabats d'extrémité ayant une forme trapézoïdale ou partiellement trapézoïdale et étant reliés aux seconds rabats correspondants par des sixièmes lignes de pliage doubles, obliques par rapport à la cinquième ligne de pliage ;
- les premiers rabats comportent de plus des quatrièmes rabats reliés respectivement auxdits premiers rabats par des septièmes lignes de pliage, et situés du côté opposé au second rabat, par rapport au premier rabat ;
- les quatrièmes rabats sont de forme trapézoïdale, sont collés sur la face externe du fond du plateau et sont agencés pour venir coïncider au moins en partie avec la périphérie supérieure d'un côté du pilier du plateau du dessous.

L'invention propose également un flan permettant d'obtenir un plateau tel que décrit ci-dessus.

L'invention propose aussi un flan, pour la constitution d'un plateau, comportant un fond rectangulaire relié par des lignes de jonction à quatre volets rectangulaires propres à former les parois du plateau, à savoir deux premiers volets opposés, au moins un desdits premiers volets étant relié de part et d'autre par des premières lignes de pliage à des rabats d'extrémité, dits premiers rabats eux même reliés sur leur périphérie, du côté opposé à celui situé dans le prolongement de la ligne de jonction correspondante du premier volet, à deux second rabats par des deuxièmes lignes de pliage, et deux seconds volets latéraux adjacents opposés, caractérisé en ce que les seconds volets comportent chacun un panneau central rectangulaire de longueur inférieure à la longueur du fond, ledit panneau étant relié à chacune de ses extrémités latérales par une troisième ligne de pliage à un élément propre à former un pilier lors de la formation du plateau.

Dans un mode de réalisation avantageux l'élément propre à former un pilier est formé par deux, trois ou quatre languettes rectangulaires, reliées entre elles par des quatrièmes lignes de pliage, les premières languettes étant propres à former le pilier et la dernière languette d'extrémité étant propre à être collée sur la face interne de la seconde paroi correspondante.

Avantageusement le flan est caractérisé en ce que au moins un des premiers volets comprend en périphérie externe un troisième rabat relié audit premier volet par une cinquième ligne de pliage, double, ledit troisième rabat étant agencé pour être rabattu vers l'intérieur lorsque le plateau est formé, sur la face interne dudit premier volet correspondant.

L'invention propose aussi un procédé et un dispositif de formation d'un plateau tel que décrit ci-dessus.

L'invention propose également un procédé de formation d'un plateau à partir d'un flan comportant un fond rectangulaire relié par des lignes de jonction à quatre volets rectangulaires propres à former les parois du plateau, à savoir deux premiers volets opposés, au moins un desdits premiers volets étant relié de part et d'autre par des premières lignes de pliage à des rabats d'extrémité, dits premiers rabats eux même reliés sur leur périphérie, du côté opposé à celui situé dans le prolongement de la ligne de jonction correspondante du premier volet, à deux rabats par des deuxièmes lignes de pliage, et deux seconds volets latéraux adjacents opposés, caractérisé en ce que les seconds volets comportant chacun un panneau central rectangulaire de longueur inférieure à la longueur du fond, ledit panneau étant relié à chacune de ses extrémités latérales par une troisième ligne de pliage à un élément de renfort muni d'une face de jonction avec le second volet latéral,
on dépile le flan à partir d'une pile verticale de flans à plat,
on transfère le flan vers un premier poste de mise en volume desdits éléments de renfort tout en encollant lesdites faces de jonction desdits éléments de renfort pendant le transfert,
on amène des pièces de contrepression à l'aplomb des troisièmes lignes de pliage au-dessus du flan,
on met en pression sur lesdites pièces de contrepression, lesdits éléments de renfort du côté opposé à ladite face de jonction, avec des conformateurs correspondant, de forme complémentaire à la forme des renforts mis en volume pour former des piliers par pliage,
on efface les pièces de contrepression et les conformateurs,
on transfère le flan avec les éléments de renfort mis en volume en encollant les premiers et les seconds rabats vers un poste de formage définitif,
on forme le plateau audit poste de formage définitif par remontée d'une cavité ou pistonnage par un mandrin vertical dans une cavité, et on éjecte le plateau ainsi formé.

Avantageusement l'élément de renfort propre à former un pilier est formé par trois ou quatre lames rectangulaires, reliées entre elles par des lignes de jonction, les deux premières ou trois premières lames étant agencées pour former ledit pilier, de section transversale triangulaire ou polygonale et la troisième ou quatrième lame d'extrémité, étant propre à coller la languette d'extrémité sur la face interne de la seconde paroi du plateau formé correspondante.

L'invention propose aussi un dispositif de mise en oeuvre du procédé ci-dessus et/ou de réalisation d'un plateau tel que décrit ci-dessus.

L'invention sera mieux comprise à la lecture de la description qui suit de modes de réalisation donnés ci-après à titre d'exemples non limitatifs. La description se réfère aux dessins qui l'accompagnent dans lesquels :
La figure 1 est une vue en perspective d'un plateau selon un premier mode de réalisation de l'invention.
La figure 2 est une vue en plan du flan permettant d'obtenir le plateau de la figure 1.
La figure 3 est une vue en perspective d'un empilage partiel de deux plateaux selon un deuxième mode de réalisation de l'invention, avec centreurs.
La figure 4 est une vue en plan du flan permettant d'obtenir un plateau de la figure 3.
Les figures 5 et 6 sont respectivement des vues en perspective d'un plateau selon un troisième mode de réalisation et du flan à plat permettant d'obtenir un tel plateau.
Les figures 7 et 8 sont des vues en perspective d'un quatrième mode de réalisation de plateaux selon l'invention (figure 7) et du flan permettant d'obtenir de tels plateaux.
Les figures 9, 10 d'une part et 11, 12 d'autre part montrent respectivement plateaux et flans pour des cinquièmes et sixièmes mode de réalisation de l'invention, avec premières parois et secondes parois d'égales hauteurs.
La figure 13 montre une pile de plateaux emboités les uns sur les autres, selon le mode de réalisation de la figure 1.
Les figures 14A et 14B sont respectivement une vue en plan d'un flan, et en perspective du plateau obtenu avec un tel flan, selon un autre mode de réalisation de l'invention.
La figure 14C est une vue schématique en coupe d'un pilier intermédiaire du plateau de la figure 14B.
Les figures 14D et 14E sont des vues schématiques en coupe d'autres modes de réalisation de piliers intermédiaires pour plateau selon l'invention, à une languette.
Les figures 15A à 15D sont des vues en coupe de piliers intermédiaires, selon d'autres modes de réalisation de l'invention à deux languettes.
Les figures 16A à 16F, et 17A à 17C sont respectivement des vues en coupe de piliers intermédiaires à trois languettes, respectivement quatre languettes selon d'autres modes de réalisation de l'invention.
Les figures 18A à 18C montrent des vues schématiques en perspective illustrant un mode de réalisation d'un dispositif selon l'invention ainsi que les étapes mises en oeuvre par le procédé correspondant.
Les figures 1 et 2 montrent respectivement un plateau 1 et un flan 2 en feuille de carton ondulé, par exemple de trois millimètres d'épaisseur, comportant un fond rectangulaire 3 et une ceinture 4 de parois latérales ou volets à savoir deux premières parois ou volets opposés 5,6 et deux seconds parois ou volets opposés 7,8.

La première paroi 5 est rectangulaire et reliée de part et d'autres par des premières lignes de pliage 9 à des rabats d'extrémité 10, 11 rectangulaires ou sensiblement rectangulaires (par exemple trapézoïdaux ou partiellement trapézoïdaux avec un angle à la base compris entre 5° et 45°), symétriques par rapport à l'axe longitudinal 12 du flan 2.

Les rabats d'extrémité 10, 11 sont eux-mêmes reliés en partie supérieure, c'est à dire sur la périphérie externe 12 parallèle et/ou dans le prolongement de la périphérie supérieure 13 du premier volet 5, à des deuxièmes rabats 14, via des lignes de pliage doubles 15 en biais vers l'axe 12 et le centre du panneau 3, par exemple avec un angle α par rapport à l'axe compris entre 80° et 45° par exemple 70°.

La largeur L1 des rabats 10 et 11, et celle L2 des deuxièmes rabats sont telles qu'il y a recouvrement partiel du second volet 7 en vis à vis, lorsque les rabats sont repliés pour former le plateau (Cf figure 1). En jouant sur les largeurs L1 et 12 (L1<L2), ainsi que sur les dimensions des éléments de renfort formant dans le mode de réalisation des piliers en accordéon qui vont être décrits ci-après, on réalise ainsi un tiroir/présentoir 16 de largeur L2 plus au moins importantes

La première paroi ou premier volet 5 comprend de plus en partie supérieure périphérique 13 un troisième rabat 17 rectangulaire relié à la première paroi par une cinquième ligne de pliage 18, double, c'est à dire suffisamment épaisse pour permettre le rabattement du troisième rabat 17 sur la face interne 19 de la première paroi.

Le volet 5 est de hauteur h1 et le volet 6 de hauteur h2>h1, mais plus petit que la hauteur H des seconds volets, qui vont être maintenant décrits.

Le plateau comprend en effet de plus deux seconds volets ou parois 7 et 8, chacun comportant un panneau central 20 rectangulaire de hauteur H, de longueur 11 inférieure à la longueur 12 du fond, par exemple compris entre 1/2 et les 4/5 de ladite longueur 12 par exemple égale au 3/4.

Chaque panneau central 20 est relié à chacune de ses extrémités, par l'intermédiaire d'une troisième ligne de pliage 21, à un élément 22 en accordéon formant pilier, replié et collé sur la face interne 23 du panneau central.

Plus précisément, et dans le mode de réalisation plus particulièrement décrit ici, chaque élément en accordéon est formé par trois languettes verticales parallèles à la troisième ligne de pliage 21, à savoir une première et une deuxième languettes 24, 25 et 26, 27, rectangulaires identiques deux à deux, reliés respectivement entre elles par des lignes de pliages 28 ou 29, et une troisième languette 30, 31 sensiblement rectangulaire de longueur plus petite (comprenant une encoche en partie basse), propre à être collée, ou collée quand le plateau est formé, sur la face interne 23 correspondante.

Chacune des troisièmes languettes 30, 31, comprend en partie haute une extrémité 32 formant tenon, par exemple de forme trapézoïdale, en excroissance par rapport à la périphérie du second volet et/ou à la hauteur H de la seconde paroi, et une encoche correspondante en partie basse.

Le fond 3 du plateau comprend quant à lui des évidements 33 (fentes) de forme complémentaire aux tenons du plateau du dessous, qui se retrouvent au droit en cas d'empilage de l'un sur l'autre. Plus précisément les fentes sont rectangulaires de l'épaisseur ou un peu plus que l'épaisseur du carton ondulé, et présentent un coté confondu à la ligne de jonction 34 entre le fond 3 et les seconds rabats 7 et 8.

Dans le mode de réalisation des figures 1 et 2, les panneaux centraux 7 et 8 sont excentrés par rapport à l'axe central transversal 35 du plateau perpendiculaire aux secondes parois, l'une des extrémités des panneaux (ligne de pliage 21) étant adjacente à une même première paroi 6 ici constituée d'un panneau rectangulaire ou sensiblement rectangulaire dénué de rabats, pour former un pilier d'angle avec l'élément en accordéon 22 correspondant.

La ligne de pliage 21 est de ce fait, lorsque le flan est à plat, dans le prolongement de la ligne de jonction 36 entre le premier volet 6 et le fond 3.

L'autre pilier 22, associé au même panneau, est quant à lui disposé à l'autre extrémité de façon intermédiaire par rapport à la paroi et sert de point de soutien externe à la partie 16 formant un encorbellement ou porte à faux par rapport au plateau du dessous.

Dans la suite de la description on utilisera préférentiellement les mêmes numéros de références pour désigner les mêmes éléments ou des éléments similaires.

Les figures 3 et 4 montrent des plateaux 37 et un flan 38 qui ne diffèrent des plateau et flan décrits ci-dessus, qu' en ce que les premiers sont pourvus, de plus, de quatrième rabats 39, trapézoïdaux, reliés respectivement aux premiers rabats par des septièmes lignes de pliage 40, et situés du côté opposé au second rabat 14, par rapport au premier rabat.

Les quatrièmes rabats sont rabattus sur la face externe 41 du fond 3 du plateau sur lesquels ils sont collés, pour constituer des centreurs agencés pour venir coïncider avec un coté 42 au haut du pilier 22 du plateau du dessous.

Les quatrièmes rabats 39 consolident par ailleurs la partie 16 en encorbellement qui en est d'autant plus solide.

Les figures 5 et 6 montrent une variante de plateau 43 et de flan 44 permettant de le réaliser, très similaires au plateau et flan des figures 1 et 2, mais présentant une configuration de piliers 22 symétriques par rapport à l'axe transversal 35 du plateau, laissant ainsi deux ouvertures car h1<H.

Les figures 7 et 8 sont un mode de réalisation de plateau 45 et de flan 46 comprenant d'une part des troisièmes rabats 17 sur chacun des premiers volets 5-6, et d'autre part des quatrièmes rabats 39 trapézoïdaux pour former des détrompeurs et/ou renforts comme décrit en référence aux figures 3 et 4.

Les figures 9 et 10 montrent un plateau 47 muni de quatre parois 48, 49 de même hauteur, à savoir deux premières parois ou volets identiques 48 et deux second parois ou volets identiques 49.

Les premiers volets identiques 48 rectangulaires sont munis de deux premiers rabats d'extrémité 50, symétriques par rapport à l'axe longitudinal 12 du plateau.

Chaque premier rabat 50 est muni d'un deuxième rabat 51 attaché par une ligne de pliage 52 du côté périphérique externe opposé au côté du premier rabat agencé pour rentrer en coïncidence avec la ligne de jonction 34 avec les seconds rabats 49, et un cinquième rabat en crochet 53, propre à se replier et être collé sur la face externe 54 des premiers volets 48 correspondants.

Les figures 11 et 12 montrent une variante des figures 9 et 10, les plateaux 55 étant ici munis de quatre piliers 22 et de quatre volets 48 et 49, de même hauteurs, avec un quatrième rabat en crochet 53.

Ils comportent de plus des cinquièmes rabats 56 en forme de trapèze isocèle, rattachés par des lignes de pliage 57 et propres à être collés sur la face externe 58 du fond du plateau.

L'angle β du crochet entre sa périphérie en biais 59 et l'extrémité 60 du premier rabat sur laquelle est fixée le deuxième rabat 51, et l'angle y de la paroi oblique du triangle 61 formé par le pilier de section transversale en triangle avec la paroi interne du volet 49, sont complémentaires de la forme du trapèze du cinquième rabat, de sorte qu'il y a encastrement de ce rabat entre les deux éléments formés par le cinquième rabat 53 en crochet une fois collé, et le haut du pilier 22.

Est ainsi constitué un élément de centrage complémentaire.

On a représenté sur la figure 13 un empilement 60 de plateau 1 selon le mode de réalisation décrit en référence à la figure 1.

Les piliers 22 superposés les uns au-dessus des autres de façon ajustée grâce aux éléments de centrage reprennent les efforts de compression tout en laissant un encorbellement 16 permettant d'avoir accès et/ou de visualiser les éléments contenus dans les plateaux.

On va maintenant décrire la fabrication d'un plateau 1 et d'une pile 60 selon un modèle de réalisation de l'invention faisant référence aux figures 1, 2 et 13.

A partir d'un flan à plat, les piliers sont formés par pliage des éléments 22 en accordéon (après encollage de la face interne de la troisième languette d'extrémité 30).

Puis les volets 7 et 8 sont redressés et les extrémités latérales du premier volet 6, sont encollées et plaquées sur la face externe de la languette 21, celle-ci étant agencée avec le reste de l'élément de pilier, pour être perpendiculaire aux volets 8, 7 lors du formage.

Le premier volet 5 est quant à lui, formé par pliage des rabats 14 de forme agencée pour bien venir s'encastrer entre le pilier d'un côté et la première paroi de l'autre. Il est ensuite prévu un collage de ces derniers sur la face interne du premier rabat correspondant, le troisième rabat étant lui-même replié et/ou collé sur la face interne du volet 5 correspondant, puis le tout est replié et les extrémités dénuées des rabats 10, 11 collées sur la face externe du second volet adjacent 7, 8 pour constituer ainsi les plateaux qui vont ensuite être empilés pour former un système palettisable, multimodulaire d'une grande résistance comme représenté sur la figure 13.

On a représenté sur les figures 14A, 14B et 14C un autre mode de réalisation d'un plateau 70 et/ou de ses éléments constitutifs, comprenant un fond rectangulaire 3 et des premières parois 71 et 72.

La première paroi 71 est entièrement ajourée en son centre et formée par deux portions d'extrémité 73 en portion d'arc de cercle ou de courbe, (le reste de la paroi étant donc totalement évidé) et comporte les rabats d'extrémité 74 reliés aux portions d'extrémités courbes par les premières lignes de pliage 75.

L'autre première paroi 72 est simplement rectangulaire sans rabat. Le plateau comporte également deux secondes parois 76, 77 identiques, symétriques par rapport à l'axe longitudinal 78 du plateau, la longueur l₁ dudit panneau étant inférieure à celle du fond l₂. Chacune des parois ou panneau 76, 77 comprend d'un côté un élément de renfort 79 formé par un rabat rectangulaire relié au panneau par une double ligne de pliage 80 située à une distance l₂ - l₁ de la ligne de pliage du fond avec le premier rabat 71.

Elle comprend de l'autre côté un élément de renfort 81 du type décrit en référence à la figure 2, à savoir une première languette 24 reliée au panneau par une ligne de pliage 21, une deuxième languette 25 reliée à la première languette par une ligne de pliage 28, par exemple ici une double ligne de pliage, et une troisième languette 30, l'ensemble de ces trois languettes permettant la formation d'un pilier d'angle 83 de section triangulaire.

Des extrémités 32 sur les rabats d'extrémité vont permettre un centrage dans les évidements 33 comme décrit ci-avant, des encoches étant prévues en partie inférieure des rabats 79, pour échapper les évidements 33 en vis à vis et permettre l'encastrement (comme sur la figure 2).

La figure 14C montre en coupe le renfort 84 obtenu avec le rabat 79 replié à 180° et collé sur la face interne du volet 76.

La longueur p du rabat 74 est dimensionnée, i.e. est de longueur suffisante pour permettre son collage en vis à vis sur la face externe de la paroi 76, par exemple sur une distance supérieure à la largeur des languettes 79.

On a représenté sur les figures 14D et 14E deux autres modes de réalisation 85 et 86 de pilier à une languette 87 et 88, soit fixée par collage sur la face externe du panneau 76 et sur la face interne du rabat 74 (figure 14D), soit fixée sur la face interne du panneau 76 et sur la face externe du rabat 74 (figure 14E).

Les figures 15 A à 15D sont des vues schématiques en coupe de renfort intermédiaire 87, 88, 89, 90 à deux languettes 91, 92 respectivement repliées à 180° et collées l'une sur l'autre et sur la face interne du rabat 74, lui-même fixé par collage sur la face externe du panneau 76 (figure 15A) ou non (figure 15B).

Les figures 15C et 15D montrent une première languette 91 pliée à 180° par rapport au panneau 76, la deuxième languette 92 étant en sandwich par rapport à la face interne du panneau 76 et ladite première languette, avec la face interne du rabat 74 collée sur la paroi 76 (figure 15C) ou sur la face externe de la première languette 91 (figure 15D).

Dans ces deux derniers cas, la ligne de jonction entre les deux languettes est une double ligne de pliage pour permettre le retournement.

Les figures 16A et 16F montrent six modes de réalisation de piliers intermédiaires à trois languettes permettant la formation de pilier de section triangulaire diverses, en accordéon sur les cinq premiers modes 91, 92, 93, 94, 95.

Ici les languettes 96, 97, 98 sont telles que la première languette 96 est repliée vers l'intérieur de la paroi 76 avec un angle plus ou moins aigu, la deuxième languette étant plus ou moins longue (par rapport à la longueur de la première languette) pour former un triangle équilatéral (figure 16A), rectangle sur la première languette (figure 16B) isocèle (figure 16C), rectangle sur la deuxième languette (figure 16D) ou quelconque (figure 16E).

Dans ces cinq modes de réalisation la troisième languette 98 est quant à elle collée sur la face interne de la paroi 76.

Le sixième mode de réalisation 99 est celui de la figure 16F.

Ici la première languette 96 est pliée vers l'extérieur, la troisième languette 98 étant collée sur la face interne du rabat 74.

Dans tous les cas, ce dernier est de longueur suffisante pour être collé sur la face externe de la paroi 76.

Les figures 17A à 17C montrent les piliers intermédiaires 100, 101, 102 obtenus avec quatre languettes 103, 104, 105, 106.

La figure 17A montre un pilier de section carrée, la dernière languette 106 étant collée sur la face interne du panneau 76.

La figure 17B montre une première languette 103 repliée à 180°, collée sur la face interne du panneau 76, les deux languettes suivantes formant un triangle, la dernière languette étant ici encore collée sur la face interne du panneau 76.

Enfin la figure 17C montre un mode de réalisation équivalent à celui de la figure 16F mais à quatre languettes, donnant au pilier une configuration à section trapézoïdale.

Les figures 18A à 18E montrent un dispositif et un procédé de formation du plateau 1 selon le mode de réalisation de l'invention plus particulièrement décrit ici.

A partir d'un magasin 107 de stockage à plat d'une pile 108 de flans 109, ceux-ci sont saisis par des moyens d'aspiration 110 connus en eux-mêmes et transférés vers un premier poste 111 de mise en volume des éléments de renfort 22 tout en collant (pistolet injecteur non représenté) les faces de jonction desdits éléments de renfort pendant le transfert.

Des pièces de contrepression 112 à l'aplomb des troisièmes lignes de pliage, au niveau du flan, par exemple formées par des parallélépipèdes sont par ailleurs mises en place en contact avec le flan par exemple pendant le transfert.

Puis on met en pression (cf. figure 18B) sur lesdites pièces de compression, les éléments de renfort 22 du côté opposé à la face de jonction, avec des conformateurs 113 de forme complémentaire à la forme des renforts mis en volume pour former les piliers d'angle et les piliers intermédiaires.

Après évacuation des pièces de contrepression et des moyens de préhension, on efface les conformateurs 113 (voir flèche 114 - figure 18C).

Puis on transfère le flan avec les éléments de renfort formés à plat (étape 115 - figure 18A) en encollant les premiers et seconds rabats (moyens de collage non représentés) vers le poste de formage définitif 116 (figure 18C).

On forme alors le plateau autour d'un mandrin, par exemple par pistonnage dans une cavité 117 avec des éléments 118 de mandrin présentant des formes complémentaires au plateau et à ses piliers préformés à plat, puis on évacue le plateau 1 ainsi formé, en 119 (figure 18C).

Comme il va de soi et comme il résulte d'ailleurs de ce qui précédé la présente invention n'est pas limitée aux modes de réalisations plus particulièrement décrits. Elle en embrasse au contraire toutes les variantes et notamment celles où les piliers sont formées de plus de quatre languettes présentant dès lors une section polygonale, celles où les troisièmes rabats forment des trottoirs, celles où le plateau comporte de plus des couvercles conçus de façon connue en elle-même, et attaché au plateau par des points de collage aisément arrachables latéralement par simple écartement.

## Revendications

1. Plateau (1, 37, 43, 45, 47, 55, 70) en matière en feuille de carton comportant un fond (3) rectangulaire et une ceinture (4) de parois latérales, à savoir deux premières parois latérales (5, 6, 48, 71, 72) opposées, dites premières parois, au moins une desdites premières parois (5,48, 71) étant reliée de part et d'autre par des premières lignes de pliage (9) à des rabats d'extrémité (10, 11, 50, 74), dits premiers rabats, eux-mêmes respectivement reliés ou non en partie supérieure à un second rabat (14 ;51) par une deuxième ligne de pliage (15, 52), et deux secondes parois latérales (7, 8, 49, 76, 77) opposées, dites secondes parois, les secondes parois (7, 8, 49, 76, 77) comportant chacune un panneau central (20, 49) rectangulaire de longueur 11 inférieure à la longueur 12 du fond, ledit panneau (20, 49) étant relié à chacune de ses extrémités latérales par une troisième ligne de pliage (21, 80) à un élément de renfort formant pilier (22, 83, 84), et un second élément de renfort (22, 83), **caractérisé en ce que** l'élément de renfort formant pilier est replié et collé sur ledit panneau central (20), et/ou sur le premier rabat de la première paroi adjacente, à savoir un premier élément de renfort (84, 85, 86, 22, 91, 92, 93, 94, 95, 99, 100, 101, 102) situé entièrement à distance de ladite première paroi adjacente.

2. Plateau selon la revendication 1, **caractérisé en ce que** le premier élément de renfort (84, 85, 86) est formé par une languette verticale (79, 87, 88) collée sur la face interne ou externe de la seconde paroi (76) correspondante.

3. Plateau selon la revendication 1, caractérisé en ce le premier élément de renfort (87, 88, 89, 90) est formé par deux languettes (91, 92) reliées entre elles par des quatrièmes lignes de pliage, repliées et collées l'une sur l'autre à 180°

4. Plateau selon la revendication 1, **caractérisé en ce que** le premier élément de renfort (22, 91, 92, 93, 94, 95, 99) est formé par trois languettes verticales rectangulaires (26, 27, 31, 96, 97, 98), reliées entre elles par des quatrièmes lignes de pliage (28), les deux premières languettes formant ledit pilier de section transversale triangulaire et la troisième languette (30, 31), d'extrémité, étant collée sur la face interne (23) de la seconde paroi correspondante ou sur la face interne du rabat (74) de la première paroi adjacente

5. Plateau selon la revendication 1, **caractérisé en ce que** le premier élément de renfort (100, 101, 102) est formé par quatre languettes verticales rectangulaires (103, 104, 105, 106), reliées entre elles par des quatrièmes lignes de pliage, les deux ou trois premières languettes formant ledit pilier de section transversale triangulaire, rectangulaire ou trapézoïdale et la quatrième languette d'extrémité étant collée sur la face interne de la seconde paroi correspondante ou sur le premier rabat de la première paroi adjacente.

6. Plateau selon l'une quelconque des revendications précédentes, **caractérisé en ce que** la languette d'extrémité comprend une extrémité formant tenon (32) en excroissance par rapport à la hauteur de la seconde paroi, le fond (3) du plateau comprenant des évidements (33) de forme complémentaire et disposés au droit desdits tenons, pour encastrement des tenons du plateau du dessous.

7. Plateau selon l'une quelconque des revendications précédentes, caractérisé en ce le panneau central (20) de chacune des secondes parois (7, 8, 49) est décentré par rapport à l'axe central (35) du plateau perpendiculaire auxdites secondes parois.

8. Plateau selon la revendication 7, **caractérisé en ce que** l'une des extrémités latérales de chaque panneau central (20) de seconde paroi, est adjacente à une même première paroi pour former un pilier d'angle (22') avec l'élément de renfort correspondant, l'autre extrémité dudit panneau étant située à un niveau intermédiaire de ladite seconde paroi pour former un pilier intermédiaire (22) avec l'autre de ses éléments de renfort.

9. Plateau selon l'une quelconque des revendications 1 à 6, **caractérisé en ce que** les éléments de renfort sont symétriques par rapport à l'axe central (35) de panneau perpendiculaire aux secondes parois, pour former des piliers intermédiaires.

10. Plateau selon l'une quelconque des revendications précédentes, **caractérisé en ce que** au moins une des premières parois (5, 6) comprend en partie supérieure (13) un troisième rabat (17) relié à ladite première paroi par une cinquième ligne de pliage (18), double, ledit troisième rabat (17) étant rabattu vers l'intérieur du plateau sur la face interne de ladite première paroi correspondante.

11. Plateau selon la revendication 10, **caractérisé en ce que** chacune des premières parois (5, 6) comprend un troisième rabat (17).

12. Plateau selon l'une quelconque des revendications 10 et 11, **caractérisé en ce que** la ou les premières parois (5, 6) munies de troisièmes rabats (17) sont de plus petite hauteur que les secondes parois, les premiers rabats d'extrémité (10, 11) ayant une forme trapézoïdale et étant reliés aux seconds rabats correspondants par des sixièmes lignes de pliage doubles (15), obliques par rapport à la cinquième ligne de pliage (18).

13. Plateau selon l'une quelconque des revendications précédentes, **caractérisé en ce que** les premiers rabats comportent de plus des quatrièmes rabats (39) reliés respectivement auxdits premiers rabats par des septièmes lignes de pliage (40), et situés du côté opposé au second rabat (14), par rapport au premier rabat (10).

14. Plateau selon la revendication 13, **caractérisé en ce que** les quatrièmes rabats (39) sont de forme trapézoïdale, sont collés sur la face externe (41) du fond (3) du plateau et sont agencés pour venir coïncider au moins en partie avec un côté du pilier (22) du plateau du dessous.

15. Flan (2, 38, 44, 46), pour la constitution d'un plateau, comportant un fond rectangulaire (3) relié par des lignes de jonction (34) à quatre volets rectangulaires propres à former les parois du plateau, à savoir deux premiers volets (4, 6, 48) opposés, au moins un desdits premiers volets étant relié de part et d'autre par des premières lignes de pliage à des rabats d'extrémité, dits premiers rabats (10, 11, 50)eux même reliés sur leur périphérie, du côté opposé à celui situé dans le prolongement de la ligne de jonction correspondante du premier volet, à deux second rabats (14, 57) par des deuxièmes lignes de pliage, et deux seconds volets latéraux (7, 8, 49) adjacents opposés, **caractérisé en ce que** les seconds volets comportent chacun un panneau central rectangulaire de longueur inférieure à la longueur du fond, ledit panneau étant relié à chacune de ses extrémités latérales par une troisième ligne de pliage à un élément propre à former un pilier lors de la formation du plateau.

16. Flan selon la revendication 15, **caractérisé en ce que** l'élément propre à former un pilier (22) est formé par, deux, trois ou quatre languettes rectangulaires (24, 25, 30, 26, 27, 31), reliées entre elles par des quatrièmes lignes de pliage, les premières languettes étant agencées pour former ledit pilier, de section transversale triangulaire et la dernière languette, d'extrémité, étant propre à être collée sur la face interne de la seconde paroi correspondante.

17. Flan selon l'une quelconque des revendications 15 et 16, **caractérisé en ce que** la dernière languette (30, 31) comprend une extrémité formant tenon en excroissance par rapport à la largueur du second volet et **en ce que** le fond du plateau comprend des évidements de forme complémentaire agencés pour être au droit desdits tenons lorsque le plateau est formé, pour encastrement des tenons du plateau du dessous.

18. Flan selon l'une quelconque des revendications 15 à 17, **caractérisé en ce que** le panneau central (20) de chacun des seconds volets est décentré par rapport à l'axe central (35) du flan perpendiculaire auxdits seconds volets.

19. Flan selon la revendication 18, **caractérisé en ce que** l'une des extrémités latérales de chaque panneau central de second volet, est dans le prolongement de la ligne de jonction (34)avec un premier volet, pour former un pilier (22) d'angle avec l'élément correspondant lors de la formation du plateau, l'autre extrémité dudit panneau étant située à un niveau intermédiaire dudit second volet pour former un pilier intermédiaire (22) avec l'autre de ses éléments lorsque ledit plateau est formé.

20. Flan selon l'une quelconque des revendications 15 à 19, **caractérisé en ce que** les éléments (22) sont symétriques par rapport à l'axe central du flan perpendiculaire aux seconds volets, pour former des piliers (22) intermédiaires lorsque le plateau est formé.

21. Flan selon l'une quelconque des revendications 15 à 20, **caractérisé en ce que** au moins un des premiers volets comprend en périphérie externe un troisième rabat (17) relié audit premier volet par une cinquième ligne de pliage, double, ledit troisième rabat étant agencé pour être rabattu vers l'intérieur lorsque le plateau est formé, sur la face interne dudit premier volet correspondant.

22. Flan selon la revendication 21, **caractérisé en ce que** chacun des premiers volets comprend un troisième rabat (17).

23. Flan selon l'une quelconque des revendications 21 et 22, **caractérisé en ce que** la ou les premiers volets munis de troisièmes rabats (17) sont de plus petite largeur que les seconds volets (7, 8), les premiers rabats (10, 11) d'extrémité ayant une forme trapézoïdale et étant reliés aux seconds rabats correspondants par des sixièmes lignes de pliage (15) doubles, obliques par rapport à la cinquième ligne de pliage (18).

24. Flan selon la revendication 15 à 23, **caractérisé en ce que** les premiers rabats comportent de plus des quatrièmes rabats (39) reliés respectivement auxdits premiers rabats par des septièmes lignes de pliage (40), et situés du côté opposé au second rabat, par rapport au premier rabat.

25. Procédé de formation d'un plateau à partir d'un flan comportant un fond rectangulaire relié par des lignes de jonction à quatre volets rectangulaires propres à former les parois du plateau, à savoir deux premiers volets opposés, au moins un desdits premiers volets étant relié de part et d'autre par des premières lignes de pliage à des rabats d'extrémité, dits premiers rabats eux même reliés sur leur périphérie, du côté opposé à celui situé dans le prolongement de la ligne de jonction correspondante du premier volet, à deux rabats par des deuxièmes lignes de pliage, et deux seconds volets latéraux adjacents opposés, **caractérisé en ce que** les seconds volets comportant chacun un panneau central rectangulaire de longueur inférieure à la longueur du fond, ledit panneau étant relié à chacune de ses extrémités latérales par une troisième ligne de pliage à un élément de renfort muni d'une face de jonction avec le second volet latéral,
on dépile le flan à partir d'une pile verticale de flans à plat,
on transfère le flan vers un premier poste de mise en volume desdits éléments de renfort tout en encollant lesdites faces de jonction desdits éléments de renfort pendant le transfert,
on amène des pièces de contrepression à l'aplomb des troisièmes lignes de pliage au-dessus du flan,
on met en pression sur lesdites pièces de contrepression, lesdits éléments de renfort du côté opposé à ladite face de jonction, avec des conformateurs correspondant, de forme complémentaire à la forme des renforts mis en volume pour former des piliers par pliage,
on efface les pièces de contrepression et les conformateurs,
on transfère le flan avec les éléments de renfort mis en volume en encollant les premiers et les seconds rabats vers un poste de formage définitif,
on forme le plateau audit poste de formage définitif par remontée d'une cavité ou pistonnage par un mandrin vertical dans une cavité, et on éjecte le plateau ainsi formé.

26. Procédé selon la revendication 25, **caractérisé en ce que** l'élément de renfort propre à former un pilier est formé par trois ou quatre lames rectangulaires, reliées entre elles par des lignes de jonction, les deux ou trois premières lames étant agencées pour former ledit pilier, de section transversale triangulaire ou rectangulaire et la dernière lame d'extrémité, étant propre à coller la languette d'extrémité sur la face interne de la seconde paroi du plateau formé, correspondante.

27. Dispositif de formation d'un plateau à partir d'un flan comportant un fond rectangulaire relié par des lignes de jonction à quatre volets rectangulaires propres à former les parois du plateau, à savoir deux premiers volets opposés, au moins un desdits premiers volets étant relié de part et d'autre par des premières lignes de pliage à des rabats d'extrémité, dits premiers rabats, lesdits premiers rabats étant eux même reliés sur leur périphérie, du côté opposé à celui situé dans le prolongement de la ligne de jonction correspondante du premier volet, à deux rabats par des deuxièmes lignes de pliage, et deux seconds volets latéraux adjacents opposés,
**caractérisé en ce que** les seconds volets comportant chacun un panneau central rectangulaire de longueur inférieure à la longueur du fond, ledit panneau étant relié à chacune de ses extrémités latérales par une troisième ligne de pliage à un élément de renfort muni d'une face de jonction avec le second volet latéral, il comporte
des moyens de dépilage du flan à partir d'une pile verticale de flans à plat,
des moyens de transfert du flan vers un premier poste de mise en volume desdits éléments de renfort,
des moyens d'encollage desdites faces de jonction desdits éléments de renfort pendant le transfert,
des moyens d'amener des pièces de contrepression à l'aplomb des troisièmes lignes de pliage au-dessus du flan,
des moyens de mise en pression sur lesdites pièces de contrepression, desdits éléments de renfort du côté opposé à ladite face de jonction, comprenant des conformateurs de forme complémentaire à la forme des renforts mis en volume pour former des piliers par pliage,
des moyens de retrait des pièces de contrepression des conformateurs,
des moyens de transfert du flan avec les éléments de renfort mis en volume vers un poste de formage définitif,
des moyens d'encollage des premiers et des seconds rabats,
des moyens de formage dudit plateau audit poste de formage définitif comprenant une cavité déplaçable verticalement ou des moyens de pistonnage par un mandrin vertical dans une cavité, et des moyens d'éjection dudit plateau ainsi formé.

28. Dispositif selon la revendication 27, **caractérisé en ce que** l'élément de renfort propre à former un pilier est formé par trois ou quatre lames rectangulaires, reliées entre elles par des lignes de jonction, les deux ou trois premières lames étant agencées pour former ledit pilier, de section transversale triangulaire ou rectangulaire et la dernière lame d'extrémité, étant propre à coller la languette d'extrémité sur la face interne de la seconde paroi du plateau formé, correspondante.

## Patentansprüche

1. Schale (1, 37, 43, 45, 47, 55, 70) aus Pappbogenmaterial mit einem rechteckigen Boden (3) und einem umlaufenden Bund (4) aus Seitenwänden, und zwar zwei ersten einander gegenüberliegenden Seitenwänden (5, 6, 48, 71, 72) bzw. ersten Wänden, wobei mindestens eine der ersten Wände (5, 48, 71) beidseitig über erste Faltlinien (9) mit endseitigen Umklappteilen (10, 11, 50, 74) bzw. ersten Umklappteilen verbunden ist, welche selbst jeweils im oberen Bereich mit einem zweiten Umklappteil (14 ; 51) über eine zweite Faltlinie (15, 52) oder nicht verbunden sind, und zwei zweiten einander gegenüberliegenden Seitenwänden (7 , 8, 49, 76, 77) bzw. zweiten Wänden, wobei die zweiten Wände (7, 8, 49, 76, 77) jeweils ein rechteckiges mittiges Feld (20, 49) mit einer Länge l1, die geringer ist als die Länge l2 des Bodens, wobei das Feld (20, 49) an seinen jeweiligen Seitenenden über eine dritte Faltlinie (21, 80) mit einem eine Säule bildenden Verstärkungselement (22, 83, 84) verbunden ist, und mit einem zweiten Verstärkungselement (22, 83) umfassen,
**dadurch gekennzeichnet,**
**dass** das eine Säule bildende Verstärkungselement umgeklappt und auf das mittige Feld (20) und/oder auf das erste Umklappteil der ersten angrenzenden Wand geklebt ist, und zwar ein erstes vollkommen von der ersten angrenzenden Wand beabstandetes Verstärkungselement (84, 85, 86, 22, 91, 92, 93, 94, 95, 99, 25 100, 101, 102).

2. Schale nach Anspruch 1,
**dadurch gekennzeichnet,**
**dass** das erste Verstärkungselement (84, 85, 86) durch eine vertikale Lasche (79, 87, 88) gebildet ist, die auf die Innen- oder Außenseite der zweiten entsprechenden Wand (76) geklebt ist.

3. Schale nach Anspruch 1,
**dadurch gekennzeichnet,**
**dass** das erste Verstärkungselement (87, 88, 89, 90) durch zwei Laschen (91, 92) gebildet ist, die miteinander über vierte Faltlinien verbunden, um 180° umgeklappt und aufeinander geklebt sind.

4. Schale nach Anspruch 1,
**dadurch gekennzeichnet,**
**dass** das erste Verstärkungselement (22, 91, 92, 93, 94, 95, 99) durch drei rechteckige vertikale Laschen (26, 27, 31, 96, 97, 98) gebildet ist, die miteinander über vierte Faltlinien (28) verbunden sind, wobei die zwei ersten Laschen die Säule mit dreieckigem Querschnitt bilden, und die dritte Lasche (30, 31) bzw. endseitige Lasche auf die Innenseite (23) der zweiten entsprechenden Wand oder auf die Innenseite des Umklappteils (74) der ersten angrenzenden Wand geklebt ist.

5. Schale nach Anspruch 1,
**dadurch gekennzeichnet,**
**dass** das erste Verstärkungselement (100, 101, 102) durch vier rechteckige vertikale Laschen (103, 104, 105, 106) gebildet ist, die miteinander über vierte Faltlinien verbunden sind, wobei die zwei oder drei ersten Laschen die Säule mit dreieckigem, rechteckigem oder trapezförmigem Querschnitt bilden und die vierte endseitige Lasche auf die Innenseite der entsprechenden zweiten Wand oder auf das erste Umklappteil der ersten angrenzenden Wand geklebt ist.

6. Schale nach einem beliebigen der vorhergehenden Ansprüche,
**dadurch gekennzeichnet,**
**dass** die endseitige Lasche ein Ende aufweist, das eine in Bezug auf die Höhe der zweiten Wand vorspringende Nase (32) bildet, wobei der Boden (3) der Schale komplementär ausgebildete rechteckige Ausnehmungen (33) aufweist, die rechtwinkelig zu den Nasen angeordnet sind, um die Nasen der unteren Schale einzubauen.

7. Schale nach einem beliebigen der vorhergehenden Ansprüche,
**dadurch gekennzeichnet,**
**dass** das mittige Feld (20) der jeweiligen zweiten Wände (7, 8, 49) in Bezug auf die Mittelachse (35) der Schale, die senkrecht zu den zweiten Wänden ist, dezentral angeordnet ist.

8. Schale nach Anspruch 7,
**dadurch gekennzeichnet,**
**dass** eine der seitlichen Enden jedes mittigen Feldes (20) einer zweiten Wand an ein und dieselbe erste Wand angrenzt, um einen Winkelpfosten (22') mit dem entsprechenden Verstärkungselement zu bilden, wobei das andere Ende des Feldes auf einer Zwischenhöhe der zweiten Wand zur Bildung eines Zwischenpfostens (22) mit dem anderer seiner Verstärkungselemente angeordnet ist.

9. Schale nach einem beliebigen der Ansprüche 1 bis 6,
**dadurch gekennzeichnet,**
**dass d**ie Verstärkungselemente symmetrisch zur Feldmittelachse (35) ist, die senkrecht zu den zweiten Wänden ist, um Zwischenpfosten zu bilden.

10. Schale nach einem beliebigen der vorhergehenden Ansprüche,
**dadurch gekennzeichnet,**
**dass** mindestens eine der ersten Wände (5, 6) im oberen Bereich (13) ein drittes Umklappteil (17) aufweist, das mit der ersten Wand über eine fünfte doppelte Faltlinie (18), wobei das dritte Umklappteil (17) zum Inneren der Schale hin auf die Innenseite der ersten entsprechenden Wand umgeklappt ist.

11. Schale nach Anspruch 10,
**dadurch gekennzeichnet,**
**dass** die jeweiligen ersten Wände (5,6) ein drittes Umklappteil (17) aufweisen.

12. Schale nach einem beliebigen der Ansprüche 10 und 11,
**dadurch gekennzeichnet,**
**dass** die erste Wand bzw. die ersten Wände (5, 6) mit dritten Umklappteilen (17) niedriger sind als die zweiten Wände, wobei die ersten endseitigen Umklappteile (10, 11) trapezförmig sind und mit den zweiten entsprechenden Umklappteilen über sechste doppelte Faltlinien (15) verbunden sind, die in Bezug auf die fünfte Faltlinie (18) schräg verlaufen.

13. Schale nach einem beliebigen der vorhergehenden Ansprüche,
**dadurch gekennzeichnet,**
**dass** die ersten Umklappteile zusätzlich vierte Umklappteile (39) aufweisen, die jeweils mit den ersten Umklappteilen über siebte Faltlinien (40) verbunden sind und in Bezug auf das erste Umklappteil (10) entgegengesetzt zu dem zweiten Umklappteil (14) angeordnet sind.

14. Schale nach Anspruch 13,
**dadurch gekennzeichnet,**
**dass** die vierten Umklappteile (39) trapezförmig sind, auf die Außenseite (41) des Schalenbodens (3) geklebt sind und angeordnet sind, um mindestens teilweise mit einer Seite der Säule (22) der unteren Schale übereinzustimmen.

15. Zuschnitt (2, 38, 44, 46) zur Bildung einer Schale mit einem rechteckigen Boden (3), welcher über Verbindungslinien (34) mit vier rechteckigen Flügeln verbunden ist, die geeignet sind, die Schalenwände zu bilden, und zwar zwei ersten einander gegenüberliegenden Flügeln (4, 6, 48), wobei mindestens einer der ersten Flügel beidseitig über erste Faltlinien mit endseitigen Umklappteilen bzw. ersten Umklappteilen (10, 11, 50) verbunden ist, welche wiederum auf ihrem Umfang entgegengesetzt zur Seite, die sich in der Verlängerung der entsprechenden Verbindungslinie des ersten Flügels befindet, mit zwei zweiten Umklappteilen (14, 57) über zweite Faltlinien verbunden sind, und zwei zweiten aneinander angrenzenden gegenüberliegenden Seitenflügeln (7, 8, 4 9),
**dadurch gekennzeichnet,**
**dass** die zweiten Flügel jeweils ein rechteckiges mittiges Feld aufweisen, dessen Länge geringer ist als die Länge des Bodens, wobei das Feld an seinen jeweiligen Seitenenden über eine dritte Faltlinie mit einem Element verbunden ist, das geeignet ist, bei der Bildung der Schale eine Säule zu bilden.

16. Zuschnitt nach Anspruch 15,
**dadurch gekennzeichnet,**
**dass** das zur Bildung einer Säule (22) geeignete Element durch zwei, drei oder vier rechteckige Laschen (24, 25, 30, 26, 27, 31) gebildet ist, welche miteinander über vierte Faltlinien verbunden sind, wobei die ersten Laschen angeordnet sind, um die Säule mit dreieckigem Querschnitt zu bilden, wobei die letzte endseitige Lasche geeignet ist, auf die Innenseite der zweiten entsprechenden Wand geklebt zu werden.

17. Zuschnitt nach einem beliebigen der Ansprüche 15 und 16,
**dadurch gekennzeichnet,**
**dass** die letzte Lasche (30, 31) ein Ende aufweist, das eine in Bezug auf die Breite des zweiten Flügels vorspringende Nase bildet, und
**dass** der Schalenboden komplementär ausgebildete Ausnehmungen aufweist, die so angeordnet sind, dass sie für das Einschieben der Nasen der darunter liegenden Schale rechtwinkelig zu den Nasen sind, wenn die Schale geformt ist.

18. Zuschnitt nach einem beliebigen der Ansprüche 15 bis 17,
**dadurch gekennzeichnet,**
**dass** das mittige Feld (20) der jeweiligen zweiten Flügel in Bezug auf die Mittelachse (35) des senkrecht zu den zweiten Flügeln angeordneten Zuschnitts dezentral angeordnet ist.

19. Zuschnitt nach Anspruch 18,
**dadurch gekennzeichnet,**
**dass** eines der Seitenenden des jeweiligen mittigen Felds des zweiten Flügels sich in der Verlängerung der Verbindungslinie (34) mit einem ersten Flügel befindet, um bei der Bildung der Schale mit dem entsprechenden Element einen Winkelpfosten (22) zu bilden, wobei das andere Ende des Feldes auf einer Zwischenebene des zweiten Flügels zur Bildung eines Zwischenpfostens (22) mit dem anderer seiner Verstärkungselemente angeordnet ist, wenn die Schale geformt ist.

20. Zuschnitt nach einem beliebigen der Ansprüche 15 bis 19,
**dadurch gekennzeichnet,**
**dass** die Elemente (22) in Bezug auf die Mittelachse des senkrecht zu den zweiten Flügeln verlaufenden Zuschnitts symmetrisch sind, um Zwischenpfosten (22) zu bilden, wenn die Schale geformt ist.

21. Zuschnitt nach einem beliebigen der Ansprüche 15 bis 20,
**dadurch gekennzeichnet,**
**dass** mindestens einer der ersten Flügel auf seinem Außenumfang ein drittes Umklappteil (17) aufweist, das mit dem ersten Flügel über eine fünfte doppelte Faltlinie verbunden ist, wobei das dritte Umklappteil angeordnet ist, um nach innen auf die Innenweite des ersten entsprechenden Flügels umgeklappt zu werden, wenn die Schale geformt ist.

22. Zuschnitt nach Anspruch 21,
**dadurch gekennzeichnet,**
**dass** die jeweiligen ersten Flügel ein drittes Umklappteil (17) aufweisen.

23. Zuschnitt nach einem beliebigen der Ansprüche 21 und 22,
**dadurch gekennzeichnet,**
**dass** der bzw. die ersten Flügel mit dritten Umklappteilen (17) eine geringere Breite aufweisen als die zweiten Flügel (7, 8), wobei die ersten endseitigen Umklappteile (10, 11) trapezförmig sind und mit den zweiten entsprechenden Umklappteilen über sechste doppelte Faltlinien (15) verbunden sind, die in Bezug auf die fünfte Faltlinie (18) schräg verlaufen.

24. Zuschnitt nach Anspruch 15 bis 23,
**dadurch gekennzeichnet,**
**dass** die ersten Umklappteile zusätzlich vierte Umklappteile (39) aufweisen, die jeweils mit den ersten Umklappteilen über siebte Faltlinien (40) verbunden sind und entgegengesetzt zu dem zweiten Umklappteil in Bezug auf das erste Umklappteil angeordnet sind.

25. Verfahren zur Bildung einer Schale ausgehend von einem Zuschnitt mit einem rechteckigen Boden, der über Verbindungslinien mit vier rechteckigen Flügeln verbunden ist, die geeignet sind, die Schalenwände zu bilden, und zwar zwei ersten einander gegenüberliegenden Flügeln, wobei mindestens einer der ersten Flügel beidseitig über erste Faltlinien mit endseitigen Umklappteilen bzw. ersten Umklappteilen verbunden ist, welche wiederum auf ihrem Umfang entgegengesetzt zur Seite, die sich in der Verlängerung der entsprechenden Verbindungslinie des ersten Flügels, befindet, mit zwei Umklappteilen über zweite Faltlinien verbunden sind, und zwei zweiten aneinander angrenzenden gegenüberliegenden Seitenflügeln,
**dadurch gekennzeichnet,**
**dass** bei zweiten Flügeln jeweils mit einem rechteckigen mittigen Feld mit geringerer Länge als die Bodenlänge und bei Verbindung des Felds an seinen jeweiligen Seitenenden über eine dritte Faltlinie mit einem Verstärkungselement mit Verbindungsfläche zum zweiten Seitenflügel:
- der Zuschnitt von einem vertikalen Stapel flach liegender Zuschnitte entnommen wird,
- der Zuschnitt zu einer ersten Station verbracht wird, um die Verstärkungselemente zu einem Körper zu richten, wobei die Verbindungsflächen der Verstärkungselemente während der Verbringung mit Kleber bestrichen werden,
- Gegendruckstücke lotrecht zu den dritten Faltlinien über dem Zuschnitt positioniert werden,
- die Verstärkungselemente gegen die Gegendruckstücke entgegengesetzt zu der Verbindungsfläche mit entsprechenden Formungsvorrichtungen gepresst werden, die komplementär zu den Verstärkungen ausgebildet sind, die zur Bildung von Säulen durch Faltung zu Körpern gerichtet werden,
- die Gegendruckstücke und Formungsvorrichtungen eingefahren werden,
- der Zuschnitt mit den zu einem Körper gerichteten Verstärkungselementen unter Bestreichen der ersten und zweiten Umklappteile mit Kleber zu einer Station zur endgültigen Formgebung verbracht wird,
- die Schale an der Station zur endgültigen Formgebung dadurch geformt wird, dass eine Vertiefung angehoben wird, oder durch Setzung mit einem vertikalen Dorn in einer Vertiefung geformt wird, und die derart geformte Schale ausgeworfen wird.

26. Verfahren nach Anspruch 25,
**dadurch gekennzeichnet,**
**dass** das zur Bildung einer Säule geeignete Verstärkungselement durch drei oder vier rechteckige Blätter gebildet ist, die über Verbindungslinien miteinander verbunden sind, wobei die zwei oder drei ersten Blätter angeordnet sind, um die Säule mit dreieckigem oder rechteckigem Querschnitt zu bilden, und das letzte endseitige Blatt geeignet ist, die endseitige Lasche auf die entsprechende Innenseite der zweiten Wand der geformten Schale zu kleben.

27. Vorrichtung zur Bildung einer Schale ausgehend von einem Zuschnitt mit einem rechteckigen Boden, der über Verbindungslinien mit vier rechteckigen Flügeln verbunden ist, die geeignet sind, die Schalenwände zu bilden, und zwar zwei ersten einander gegenüberliegenden Flügeln, wobei mindestens einer der ersten Flügel beidseitig über erste Faltlinien mit endseitigen Umklappteilen bzw. ersten Umklappteilen verbunden ist, welche wiederum auf ihrem Umfang entgegengesetzt zur Seite, die sich in der Verlängerung der entsprechenden Verbindungslinie des ersten Flügels befindet, mit zwei Umklappteilen über zweite Faltlinien verbunden sind, und zwei zweiten aneinander angrenzenden gegenüberliegenden Seitenflügeln,
**dadurch gekennzeichnet,**
**dass** bei zweiten Flügeln jeweils mit einem rechteckigen mittigen Feld mit geringerer Länge als die Bodenlänge und bei Verbindung des Felds an seinen jeweiligen Seitenenden über eine dritte Faltlinie mit einem Verstärkungselement mit Verbindungsfläche zum zweiten Seitenflügel die Vorrichtung umfasst:
- Mittel, um den Zuschnitt von einem vertikalen Stapel flach liegender Zuschnitte zu entnehmen,
- Mittel, um den Zuschnitt zu einer ersten Station zu verbringen, um die Verstärkungselemente zu einem Körper zu richten,
- Mittel, um die Verbindungsflächen der Verstärkungselemente während der Verbringung mit Kleber zu bestreichen,
- Mittel, um Gegendruckstücke lotrecht zu den dritten Faltlinien über dem Zuschnitt zu positionieren,
- Mittel, um die Verstärkungselemente gegen die Gegendruckstücke entgegengesetzt zu der Verbindungsfläche zu pressen, umfassend Formungsvorrichtungen, die komplementär zur Form der Verstärkungen ausgebildet sind, die zur Bildung von Säulen durch Faltung zu Körpern gerichtet werden,
- Mittel zum Einfahren der Gegendruckstücke der Formungsvorrichtungen,
- Mittel, um den Zuschnitt mit den zu einem Körper gerichteten Verstärkungselementen zu einer Station zur endgültigen Formgebung zu verbringen,
- Mittel, um die ersten und zweiten Umklappteile mit Kleber zu bestreichen,
- Mittel zur Formung der Schale an der Station zur endgültigen Formgebung mit einer vertikal verfahrbaren Vertiefung oder Mitteln zur Setzung mit einem vertikalen Dorn in einer Vertiefung, sowie Mittel zum Auswerfen der derart geformten Schale.

28. Vorrichtung nach Anspruch 27,
**dadurch gekennzeichnet,**
**dass** das zur Bildung einer Säule geeignete Verstärkungselement durch drei oder vier rechteckige Blätter gebildet ist, die über Verbindungslinien miteinander verbunden sind, wobei die zwei oder drei ersten Blätter angeordnet sind, um die Säule mit dreieckigem oder rechteckigem Querschnitt zu bilden, und das letzte endseitige Blatt geeignet ist, die endseitige Lasche auf die entsprechende Innenseite der zweiten Wand der geformten Schale zu kleben.

## Claims

1. Tray (1, 37, 43, 45, 47, 55, 70) made of cardboard material including a rectangular base (3) and a surround (4) of lateral walls, namely two opposite first lateral walls (5, 6, 48, 71, 72), called first walls, at least one of said first walls (5,48, 71) being joined on either side by first fold lines (9) to end tabs (10, 11, 50, 74), called first tabs, themselves respectively joined or otherwise in the upper part to a second tab (14 ;51) by a second fold line (15, 52) and two opposite second lateral walls (7, 8, 49, 76, 77), called second walls, the second walls (7, 8, 49, 76, 77) each including a rectangular central panel (20, 49) of lesser length 11 than the length 12 of the base, said panel (20, 49) being joined at each of its lateral ends by a third fold line (21, 80) to a reinforcing element forming a pillar (22, 83, 84), and a second reinforcing element (22, 83), **characterised in that** the reinforcing element forming a pillar is folded and glued onto said central panel (20), and/or onto the first tab of the adjacent first wall, namely a first reinforcing element (84, 85, 86, 22, 91, 92, 93, 94, 95, 99, 100, 101, 102) entirely situated remotely from said adjacent first wall.

2. Tray according to claim 1, **characterised in that** the first reinforcing element (84, 85, 86) is formed by a vertical strip (79, 87, 88) glued onto the inner or outer face of the corresponding second wall (76).

3. Tray according to claim 1, **characterised in that** the first reinforcing element (87, 88, 89, 90) is formed by two strips (91, 92) joined together by fourth fold lines, folded and glued one on the other at 180°.

4. Tray according to claim 1, **characterised in that** the first reinforcing element (22, 91, 92, 93, 94, 95, 99) is formed by three rectangular vertical strips (26, 27, 31, 96, 97, 98), joined together by fourth fold lines (28), the first two strips forming said pillar of triangular cross-section and the third, end, strip (30, 31) being glued onto the inner face (23) of the corresponding second wall or onto the inner face of the of the tab (74) of the adjacent first wall.

5. Tray according to claim 1, **characterised in that** the first reinforcing element (100, 101, 102) is formed by four rectangular vertical strips (103, 104, 105, 106), joined together by fourth fold lines, the two or three first strips forming said pillar of triangular, rectangular or trapezoidal cross-section and the fourth end strip being glued onto the inner face of the corresponding second wall or onto the first tab of the adjacent first wall.

6. Tray according to any one of the preceding claims, **characterised in that** the end strip comprises an end forming a tenon (32) protruding relative to the height of the second wall, the base (3) of the tray comprising openings (33) of complementary shape and arranged in line with said tenons, to house the tenons of the tray from below.

7. Tray according to any one of the preceding claims, **characterised in that** the central panel (20) of each of the second walls (7, 8, 49) is off-centre relative to the central axis (35) of the tray perpendicular to said second walls.

8. Tray according to claim 7, **characterised in that** one of the lateral ends of each second wall central panel (20) is adjacent to a same first wall to form a pillar of angle (22') with the corresponding reinforcing element, the other end of said panel being situated at an intermediate level of said second wall to form an intermediate pillar (22) with the other of its reinforcing elements.

9. Tray according to any one of claims 1 to 6, **characterised in that** the reinforcing elements are symmetrical relative to the panel central axis (35) perpendicular to the second walls, to form intermediate pillars.

10. Tray according to any one of the preceding claims, **characterised in that** at least one of the first walls (5, 6) comprises in its upper part (13) a third tab (17) joined to said first wall by a fifth, double, fold line (18), said third tab (17) being folded towards the inside of the tray onto the inner face of said corresponding first wall.

11. Tray according to claim 10, **characterised in that** each of the first walls (5, 6) comprises a third tab (17).

12. Tray according to any one of claims 10 and 11, **characterised in that** the first wall or walls (5, 6) provided with third tabs (17) are of lesser height than the second walls, the first end tabs (10, 11) having a trapezoidal shape and being joined to the corresponding second tabs by sixth double fold lines (15), oblique relative to the fifth fold line (18).

13. Tray according to any one of the preceding claims, **characterised in that** the first tabs include, in addition, fourth tabs (39) joined respectively to said first tabs by seventh fold lines (40), and situated on the side opposite to the second tab (14), relative to the first tab (10).

14. Tray according to claim 13, **characterised in that** the fourth tabs (39) are of trapezoidal shape, are glued onto the outer face (41) of the base (3) of the tray and are arranged to at least partially coincide with a side of the pillar (22) of the tray from below.

15. Blank (2, 38, 44, 46), for forming a tray, including a rectangular base (3) joined by join lines (34), to four rectangular flaps suitable to form the walls of the tray, namely two opposite first flaps (4, 6, 48), at least one of said first flaps being joined on either side by first fold lines to two end flaps, called first tabs (10, 11, 50,) themselves being joined along their periphery, on the side opposite to that situated in the extension of the corresponding join line of the first flap, to two second tabs (14, 57) by second fold lines, and two opposite adjacent lateral second flaps (7, 8, 49), **characterised in that** the second flaps each include a rectangular central panel of lesser length than the length of the base, said panel being joined at each of its lateral ends by a third fold line to an element suitable to form a pillar when the tray is assembled.

16. Blank according to claim 15, **characterised in that** the element suitable to form a pillar (22) is formed by two, three or four rectangular strips (24, 25, 30, 26, 27, 31) joined together by fourth fold lines, the first strips being arranged to form said pillar, of triangular cross-section, and the last, end, strip being suitable to be glued onto the inner face of the corresponding second wall.

17. Blank according to any one of claims 15 and 16, **characterised in that** the last strip (30, 31) comprises an end forming a tenon protruding relative to the width of the second flap, and **in that** the base of the tray comprises openings of complementary shape arranged to be in line with said tenons when the tray is formed, to house the tenons of the tray from below.

18. Blank according to any one of claims 15 to 17, **characterised in that** the central panel (20) of each of the second flaps is off-centre relative to the central axis (35) of the blank perpendicular to said second flaps.

19. Blank according to claim 18, **characterised in that** one of the lateral ends of each second flap central panel is in the extension of the join line (34) to a first flap, to form an angled pillar (22) with the corresponding element when the tray is formed, the other end of said panel being situated at an intermediate level of said second flap to form an intermediate pillar (22) with the other of its elements, when said tray is formed.

20. Blank according to any one of claims 15 to 19, **characterised in that** the elements (22) are symmetrical relative to the central axis of the blank perpendicular to the second flaps, to form intermediate pillars (22) when the tray is formed.

21. Blank according to any one of claims 15 to 20, **characterised in that** at least one of the first flaps comprises at it outer periphery, a third flap (17) joined to said first flap by a fifth, double fold line, said third tab being arranged to be folded towards the inside when the tray is formed, onto the inner face of the corresponding said first flap.

22. Blank according to claim 21, **characterised in that** each of the first flaps comprises a third tab (17).

23. Blank according to any one of claims 21 and 22, **characterised in that** the first flap or flaps provided with third tabs (17) are of lesser width than the second flaps (7, 8), the first end tabs (10, 11) having a trapezoidal shape and being joined to the corresponding second tabs by sixth double fold lines (15), oblique relative to the fifth fold line (18).

24. Blank according to claim 15 to 23, **characterised in that** the first tabs also include fourth tabs (39) joined respectively to said first tabs by seventh fold lines (40), and situated on the side opposite to the second tab, relative to the first tab.

25. Method for formation of a tray from a blank including a rectangular base joined by join lines to four rectangular flaps suitable to form the walls of the tray, namely two opposite first flaps, at least one of said first flaps being joined on either side by first fold lines to end tabs, called first tabs themselves joined along their periphery on the side opposite to that situated in the extension of the corresponding join line of the first flap, to two tabs by second fold lines, and two opposite adjacent lateral second flaps, **characterised in that** the second flaps each including a rectangular central panel of lesser length than the length of the base, said panel being joined at each of its lateral ends by a third fold line to a reinforcing element provided with a joining face to the second lateral flap,
the blank is removed from a vertical stack of blanks in the flat,
the blank is transferred to a first station for forming said reinforcing elements while glueing together said joining faces of said reinforcing elements during the transfer,
counter-pressure pieces are aligned with the third fold lines above the blank,
said reinforcing elements are placed under pressure on said counter-pressure pieces on the side opposite to said joining face, with corresponding shapers, of complementary shape to the shape of the reinforcements formed to form pillars by folding,
the counter-pressure pieces and the shapers are removed, the blank with the reinforcing elements formed is transferred to a final assembly station while glueing together the first and the second tabs,
the tray is formed at said final assembly station by raising of a cavity or pushing into a cavity by a vertical mandrel, and the tray thus formed is ejected.

26. Method according to claim 25, **characterised in that** the reinforcing element suitable to form a pillar is formed by three or four rectangular slats, joined together by join lines, the first two or three slats being arranged to form said pillar, of triangular or rectangular cross section and the last end slat, being suitable to glue the end strip onto the inner face of the corresponding second wall of the formed tray.

27. Device for formation of a tray from a blank including a rectangular base joined by join lines to four rectangular flaps suitable to form the walls of the tray, namely two opposite first flaps, at least one of said first flaps being joined on either side by first fold lines to end tabs, called first tabs, said first tabs themselves being joined along their periphery, on the side opposite to that situated in the extension of the corresponding join line of the first flap, to two tabs by second fold lines, and two opposite adjacent lateral flaps,
**characterised in that** the second flaps each including a rectangular central panel of lesser length than the length of the base, said panel being joined at each of its lateral ends by a third fold line to a reinforcing element provided with a joining face to the second lateral flap, it includes
means for removal of the blank from a vertical stack of blanks in the flat,
means for transfer of the blank to a first station for formation of said reinforcing elements,
means for glueing together of said joining faces of said reinforcing elements during the transfer,
means for bringing counter-pressure pieces into alignment with the three fold lines above the blank,
means for placing said reinforcing elements under pressure on said counter-pressure pieces on the side opposite to said joining face, comprising shapers complementary to the shape of the reinforcements formed to form pillars by folding,
means for a withdrawal of the counter-pressure pieces from the shapers,
means for transfer of the blank with the reinforcing elements formed to a final assembly station,
means for glueing together the first and the second tabs, means for assembly of said tray at said final assembly station comprising a vertically displaceable cavity or means for pushing by a vertical mandrel into a cavity, and means for ejection of said tray thus formed.

28. Device according to claim 27, **characterised in that** the reinforcing element suitable to form a pillar is formed by three or four rectangular slats, joined together by join lines, the first two or three slats being arranged to form said pillar, of triangular or rectangular cross-section and the last end slat being suitable to glue the end strip onto the inner face of the corresponding second wall of the formed tray.
